# EUROPÄISCHE PATENTSCHRIFT

(11) **EP 0 038 283 B1**
(45) Veröffentlichungstag und Bekanntmachung des Hinweises auf die Patenterteilung: **04.05.1983**
(21) Anmeldenummer: 81730020.5
(22) Anmeldetag: 19.02.1981
(51) Int. Cl.: B41J 3/10

(54) **Matrixdrucker mit einem zur Druckspalteinstellung anstellbaren Druckkopf**
Matrix printing machine with adjustable printing head allowing adjustment of the printing rift
Imprimante à matrice à tête d'impression réglable en vue de l'ajustage de la fente d'impression

(30) Priorität: 15.04.1980 DE 3014823
(43) Veröffentlichungstag der Anmeldung: 21.10.1981
(73) Patentinhaber: MANNESMANN Aktiengesellschaft, 40027 Düsseldorf (DE)
(72) Erfinder: Gomoll, Günter, D-7911 Nersingen-Leibi (DE); Hendrisck, Wolfgang, D-7910 Neu-Ulm (DE)
(74) Vertreter: Meissner, Peter E., Dipl.-Ing.

## Beschreibung

Die Erfindung betrifft einen Matrixdrucker gemäß Oberbegriff des Patentanspruches 1. Durch die DE-AS 2516 149 ist eine Vorrichtung zum Konstanthalten des Abstandes des Druckkopfes eines Matrixdruckers vom Aufzeichnungsträger bekannt. Dabei ist der Druckkopf selbst verschieblich auf dem Druckschlitten befestigt, steht unter der Auflast einer zwischen dem Druckkopf und dem Schlitten wirksamen Feder und stellt seinen Abstand zum Aufzeichnungsträger über eine Tastrolle selbsttätig ein.

Aufgabe der Erfindung ist es, unter Verzicht auf eine selbsttätige Druckspalteinstellung einen Matrixdrucker zu schaffen, bei dem der Druckspalt vorgegeben und in vorgegebenen Bereichen variiert werden kann. Diese Aufgabe ist aus der Forderung erwachsen, einen konstruktiv einfachen, für eine Großserienproduktion geeigneten, preiswerten Drucker zu schaffen.

Erfindungsgemäß wird daher vorgeschlagen, den Matrixdrucker entsprechend den im Patentanspruch 1 niedergelegten Merkmalen zu gestalten. Auf Ausgestaltungen der Erfindung gemäß den Unteransprüchen wird verwiesen.

Durch die Erfindung wird die gestellte Aufgabe in technisch fortschrittlicher Weise dadurch gelöst, daß die zum Anstellen des Druckkopfes erforderliche Beweglichkeit desselben in den verschieblichen Einsatzrahmen gelegt und dadurch eine starre Verbindung zwischen Druckkopf und Schlitten hergestellt werden kann. Dies ist fertigungsmäßig und bezüglich der Fertigungskosten ein erheblicher Vorteil, weil Bewegungsmechanismen an einem bewegten Teil, unter gleichzeitiger Erfüllung einer präzisen Führung der bewegten Teile, sehr aufwendig sind. Außerdem verringert sich so die Masse der bewegten Teile, wodurch auch die Antriebsleistung für den Druckkopf reduziert werden kann.

Patentanspruch 2 zeigt auf, daß die Druckeinstellung in einfacher Weise über Exzenter erfolgen kann. Werden diese Exzenter drehfest mit der Führungsstange verbunden, so genügt eine einfache Drehung der Führungsstange, um einen gewünschten Druckspalt einzustellen.

Fertigungsmäßig ergibt sich der weitere Vorteil, daß der Einsatzrahmen mit allen an ihn anzubauenden Einheiten unabhängig von den im Druckergehäuse fest eingebauten Teilen getrennt gefertigt werden kann. In kinematischen Verbindungen zwischen Antriebselementen des Druckergehäuses und des Einsatzrahmens genügt eine einfache formschlüssige Steckkupplung, die eine Axialverschiebung ihrer Kupplungsteile zueinander zuläßt.

In den beigefügten Abbildungen ist ein Ausführungsbeispiel der Erfindung schematisch dargestellt. Es zeigt
Fig. 1 eine perspektivische Darstellung der wesentlichen Teile eines Matrixdruckers,
Fig. 2 eine Einzelheit aus Fig. 1.

Der in Fig. 1 dargestellte Matrixdrucker hat einen Druckkopf 1, der auf einem Schlitten 2 unverschieblich befestigt ist. Am vorderen Ende des Schlittens 2 ist eine zylindrische Führungshülse 3 befestigt und auf eine Führungsstange 4 aufgesteckt. Die Führungsstange 4 ist parallel zu einer Druckgegenlage 7 in Form einer Friktionswalze angeordnet. An beiden Enden der Führungsstange 4 sind Exzenter 5 und 6 angeordnet, die sich unter der Wirkung einer Feder 23 (s. Fig. 2) an entsprechenden Teilen des Druckergehäuses 8 anlegen.

Die Führungsstange 4 ist in einem Einsatzrahmen 9 gehaltert.

Weiterhin zeigt Fig. 1 einen Seilantrieb 10 zum Antrieb des Schlittens 2 und einen Hauptantriebsmotor 11 zum Antrieb des Seilantriebs 10. Mit der Motorwelle des Hauptantriebsmotors 11 ist eine Taktscheibe 12 verbunden, die über eine Lichtschranke 28 die jeweilige Position des Druckschlittens 2 und damit die jeweilige Druckposition des Druckkopfes 1 einer nicht dargestellten Steuerung meldet.

Zum Antriebssystem gehört weiterhin ein Nebenantriebsmotor 13, der über ein Getriebe 26 und weiter nicht beschriebene Freiläufe in einer Drehrichtung eine Welle 16 mit einem Schnekkengetriebe 15 und über dieses eine Antriebswelle 14 des Farbbandsystems und in einer anderen Drehrichtung eine Zeilenschaltvorrichtung 17 treibt. Weiterhin ist zum Drehen der Druckgegenlage 7 ein Stechfreilauf 22 vorgesehen.

Am Einsatzrahmen 9 sind neben der Führungsstange 4 der Hauptantriebsmotor 11, der Seilantrieb 10, eine weitere Schlittenführung 25, der Nebenantriebsmotor 13, die Welle 16, das Getriebe 15 und die nicht eingezeichnete Farbbandkassette befestigt. Zur Farbbandkassette gehört ein Farbband 21, welches in einem kurzen Ausschnitt eingezeichnet ist. Mit einer strichpunktierten Linie 24 ist die Achse des Druckkopfes 1 bezeichnet.

Am Druckergehäuse angebaut sind die Antriebselemente der Zeilenschaltvorrichtung 17, deren Eingang eine Welle 18 bildet. Die Welle 18 ist mit ihrem vorderen vierkantigen Ende in eine entsprechend mit einem Innenvierkant versehene Hülse 20 eingesteckt. Diese Steckverbindung bildet eine formschlüssige Kupplung 19, die das aus der Druckspalteinstellung resultierende relative Verschieben des Einsatzrahmens 9 zum Druckergehäuse 8 ohne Unterbrechung der kinematischen Verbindung zuläßt.

Fig. 2 zeigt den am Druckergehäuse 8 unter der Wirkung der Feder 23 anliegenden Exzenter 5, der hier drehfest mit der Führungsstange 4 verbunden sein soll. Zum Festlegen der Exzenterposition ist eine Schraube 26 vorgesehen. Weiterhin ist eine Gleitführungsbahn 27 des Druckergehäuses 28 angedeutet, auf der der Einsatzrahmen 9 verschieblich ruht.

## Patentansprüche

1. Matrixdrucker mit einem in Richtung auf die im Druckergehäuse gelagerte Druckgegenlage durch Verschieben des--Druckkopfes zur Druckspalteinstellung anstellbaren Druckkopf, wobei der Druckkopf auf einem Schlitten befestigt und der Schlitten auf einer parallel zur Druckgegenlage angeordneten Führungsstange geführt ist, dadurch gekennzeichnet, daß im Druckergehäuse (8) ein Einsatzrahmen (9) vorgesehen ist, der Einsatzrahmen parallel zur Druckkopfachse (24) und senkrecht zur Druckgegenlage (7) verschieblich ist, und daß zwischen dem Einsatzrahmen (9) und dem Druckergehäuse (8) eine Stellvorrichtung (5, 6, 26) zum Festlegen der Verschiebeposition des Einsatzrahmens vorgesehen ist und die Führungsstange (4), eventuelle weitere Schlittenführungen (25), der Schlittenantrieb und das Farbbandsystem am Einsatzrahmen (9) gelagert sind.

2. Matrixdrucker nach Anspruch 1, dadurch gekennzeichnet, daß die Stellvorrichtung im wesentlichen aus zwei an den Enden der Führungsstange (4) angeordneten verdreh- und arretierbaren Exzentern (5, 6) besteht, die an einer Stirnkante des Druckergehäuses (8) unter der Wirkung einer zwischen dem Einsatzrahmen (9) und dem Druckergehäuse (8) angeordneten Feder (23) anliegen.

3. Matrixdrucker nach Anspruch 1 oder 2, dadurch gekennzeichnet, daß in der kinematischen Verbindung zwischen am Druckergehäuse (8) angebauten Antriebselementen (17, 18) und am Einsatzrahmen (9) angebauten weiteren Antriebselementen (13-16) eine eine Axialverschiebung ihrer Kupplungsteile zueinander zulassende formschlüssige Kupplung (19, 20) vorgesehen ist.

## Claims

1. Matrix press with a pressure head which is adjustable toward the pressure counter bearing, supported in the press housing, through displacement of the pressure head for the adjustment of the pressure gap, whereby the pressure head is fastened to a sliding carriage and the sliding carriage is carried on a guide bar arranged parallel to the pressure counter bearing, characterized in that an insert frame (9) is provided in the press housing (8), the insert frame is able to be displaced parallel to the pressure head axis (24) and vertical to the pressure counter bearing (7), and that between the insert frame (9) and the press housing (8) an adjustment device (5, 6, 26) is provided to fix the displacement position of the insert frame, and the guide bar (4), any further guideways (25) for the sliding carriage the driving gear for the sliding carriage and the coloured strip system are supported on the insert frame (9).

2. Matrix press according to claim 1, characterized in that the adjustment device consists substantially of two eccentrics (5, 6) which are able to be rotated and secured, are arranged on the ends of the guide bar (4), and rest against one front edge of the press housing (8) under the action of a spring (23) arranged between the insert frame (9) and the press housing (8).

3. Matrix press according to claim 1 or 2, characterized in that in the kinematic connection between drive elements (17, 18) built on to the press housing (8) and further drive elements (13-16) built on to the insert frame (9), a form-fitting coupling (19, 20) is provided, which permits an axial displacement of its coupling members with respect to eachother.

## Revendications

1. Imprimante matricielle comportant une tête d'impression pouvant être réglée en direction de l'appui d'impression monté dans le carter de l'imprimante, par coulissement de la tête d'impression, pour le réglage de l'entrefer d'impression, la tête d'impression étant fixée sur un chariot et le chariot étant guidé sur une tige de guidage disposée parallèlement à l'appui d'impression, caractérisée par le fait que dans le carter (8) de l'imprimante est prévu un cadre d'insertion (9), que le cadre d'insertion peut coulisser parallèlement à l'axe (24) de la tête d'impression et perpendiculairement à l'appui d'impression (7), qu'entre le cadre d'insertion (9) et le carter (8) de l'imprimante est prévu un dispositif de réglage (5, 6, 26) pour fixer la position de coulissement du cadre d'insertion et que la tige de guidage (4), éventuellement d'autres guides de chariot (25), l'entraînement du chariot et le système de ruban encreur sont montés sur le cadre d'insertion (9).

2. Imprimante matricielle selon la revendication 1, caractérisée par le fait que le dispositif de réglage se compose essentiellement de deux excentriques (5, 6) disposés aux extrémités de la tige de guidage (4), pouvant être déviés et être arrêtés et qui s'appliquent contre un côté frontal du carter (8) de l'imprimante sous l'action d'un ressort (23) disposé entre le cadre d'insertion (9) et le carter (8) de l'imprimante.

3. Imprimante matricielle selon l'une des revendications 1 et 2, caractérisée par le fait que dans la liaison cinématique entre des éléments d'entraînement (17, 18) annexés au carter (8) de l'imprimante et d'autres éléments d'entraînement (13 à 16) annexés au cadre d'insertion (9) est prévu un accouplement rigide (19, 20) permettant un coulissement axial de ses parties d'accouplement l'une par rapport à l'autre.
